# EUROPÄISCHE PATENTSCHRIFT

(11) **EP 2 217 794 B1**
(45) Veröffentlichungstag und Bekanntmachung des Hinweises auf die Patenterteilung: **08.06.2011**
(21) Anmeldenummer: 08863162.7
(22) Anmeldetag: 12.12.2008
(51) Int. Cl.: F01M 1/00

(54) **ÖLWANNE**
OIL SUMP
CUVETTE COLLECTRICE D'HUILE

(30) Priorität: 14.12.2007 DE 102007060273
(43) Veröffentlichungstag der Anmeldung: 18.08.2010
(73) Patentinhaber: ElringKlinger AG, 72581 Dettingen (DE); Hummel-Formen GmbH, 73252 Lenningen (DE)
(72) Erfinder: FRANZ, Ralf, 72574 Bad Urach (DE); HUMMEL, Volker, 73252 Lenningen (DE)
(74) Vertreter: Hoeger, Stellrecht & Partner Patentanwälte
(86) Internationale Anmeldenummer: PCT/EP2008/010591
(87) Internationale Veröffentlichungsnummer: WO 2009/077133

(56) Entgegenhaltungen:
- EP-A- 0 430 056
- EP-A- 1 715 145
- EP-A- 2 025 889
- FR-A- 1 102 169
- FR-A- 2 882 782
- GB-A- 2 352 773
- JP-A- 6 010 642
- JP-A- 2005 083 217
- JP-A- 2006 307 673
- US-A1- 2005 133 306

## Beschreibung

Die vorliegende Erfindung betrifft eine Ölwanne, die einen Grundkörper mit einer Hauptölkammer und einer Wandung umfasst.

Solche Ölwannen zur Montage an einem Verbrennungsmotor sind aus dem Stand der Technik bekannt.

Bei den bekannten Ölwannen wird der Grundkörper der Ölwanne so dimensioniert, dass er das für den jeweiligen Anwendungsfall benötigte Ölsammelvolumen aufweist.

Die FR 1 102 169 A offenbart eine Ölwanne gemäß dem Oberbegriff von Anspruch 1.

Der vorliegenden Erfindung liegt die Aufgabe zugrunde, eine Ölwanne der eingangs genannten Art zu schaffen, welche besonders einfach an unterschiedliche jeweils benötigte Ölsammelvolumina anpassbar ist.

Diese Aufgabe wird durch eine Ölwanne nach Anspruch 1 gelöst.

Durch die Zusatzölkammer, deren Innenraum ein zusätzliches Ölsammelvolumen zur Verfügung stellt, welches durch die Durchtrittsöffnung in der Wandung mit dem Ölsammelvolumen im Innenraum des Grundkörpers verbunden ist, weist die erfindungsgemäße Ölwanne ein größeres Ölsammelvolumen auf als eine Ölwanne, welche lediglich aus dem Grundkörper gebildet wäre.

Durch geeignete Wahl der Größe der Zusatzölkammer oder durch das Vorsehen mehrerer Zusatzölkammern kann das Gesamt-Ölsammelvolumen der Ölwanne an jeden beliebigen Anwendungsfall angepasst werden, ohne dass hierzu der Grundkörper und insbesondere ein Montageflansch, über welchen die Ölwanne mit einem Verbrennungsmotor verbunden wird, modifiziert werden müssen.

Dadurch kann die erfindungsgemäße Ölwanne besonders einfach an unterschiedliche Einbausituationen und an den jeweils zur Verfügung stehenden Motorraum angepasst werden.

Es ist auch denkbar, eine bereits bestehende Ölwanne nachträglich mit einer Zusatzölkammer zu versehen, wenn ein größeres Ölsammelvolumen benötigt wird.

Die in der Wandung des Grundkörpers vorgesehene Durchtrittsöffnung ist durch die Zusatzölkammer verschlossen.

Zumindest ein Teil einer Wandung mindestens einer Zusatzölkammer ist separat von dem Grundkörper hergestellt und anschließend mit dem Grundkörper verbunden worden.

Dabei kann der separat von dem Grundkörper hergestellte Teil der Wandung der Zusatzölkammer eine Deckenwand der Zusatzölkammer und/oder zumindest einen Teil einer vorderen Stirnwand der Zusatzölkammer und/oder zumindest einen Teil einer hinteren Stirnwand der Zusatzölkammer und/oder eine der Durchtrittsöffnung gegenüberliegende Seitenwand der Zusatzölkammer und/oder eine Bodenwand der Zusatzölkammer umfassen.

Insbesondere kann vorgesehen sein, dass die komplette Wandung der Zusatzölkammer separat von dem Grundkörper hergestellt und anschließend mit dem Grundkörper verbunden worden ist.

Die Zusatzölkammer kann stoffschlüssig, beispielsweise durch Klebung oder Schweißung, mit dem Grundkörper verbunden sein.

Als besonders günstig hat es sich erwiesen, wenn die Zusatzölkammer durch Reibschweißung mit dem Grundkörper verbunden ist.

Die Gestaltung der erfindungsgemäßen Ölwanne wird besonders flexibel, wenn die Wandung des Grundkörpers mindestens zwei Durchtrittsöffnungen aufweist, durch welche jeweils eine Zusatzölkammer mit der Hauptölkammer des Grundkörpers verbunden ist.

Die Durchtrittsöffnungen können dabei an einander gegenüberliegenden Wandabschnitten der Wandung des Grundkörpers ausgebildet sein.

Ferner kann vorgesehen sein, dass die mindestens zwei Zusatzölkammern bezüglich einer Längsmittelebene der Ölwanne im Wesentlichen symmetrisch zueinander ausgebildet sind.

Wenn auch der Grundkörper der Ölwanne im Wesentlichen symmetrisch zu dieser Längsmittelebene ausgebildet ist, so ist in diesem Fall die gesamte Ölwanne im Wesentlichen spiegelsymmetrisch zu ihrer Längsmittelebene ausgebildet.

Grundsätzlich kann der Grundkörper der Ölwanne aus einem beliebigen geeigneten Material gebildet sein.

Vorzugsweise ist vorgesehen, dass der Grundkörper der Ölwanne aus einem thermoplastisch verarbeitbaren Kunststoffmaterial, beispielsweise aus Polyamid, gebildet ist.

Auch die mindestens eine Zusatzölkammer kann grundsätzlich aus einem beliebigen geeigneten Material gebildet sein.

Vorzugsweise ist zumindest ein Teil einer Wandung mindestens einer Zusatzölkammer aus einem thermoplastisch verarbeitbaren Kunststoffmaterial, beispielsweise aus Polyamid, gebildet.

Besonders günstig ist es, wenn eine Wandung mindestens einer Zusatzölkammer aus demselben Material gebildet ist wie der Grundkörper der Ölwanne.

Die Durchtrittsöffnung, welche durch die Zusatzölkammer verschlossen wird, kann bereits bei der Herstellung des Grundkörpers in die Wandung des Grundkörpers eingeformt sein.

Alternativ hierzu kann, insbesondere bei einer nachträglichen Erweiterung einer bestehenden Ölwanne, auch vorgesehen sein, dass der Grundkörper zunächst ohne die Durchtrittsöffnung in seiner Wandung hergestellt wird und dass die mindestens eine Durchtrittsöffnung aus der Wandung des Grundkörpers herausgetrennt, insbesondere herausgeschnitten oder herausgestanzt, ist.

Um die Wandung des Grundkörpers der Ölwanne zu versteifen und den Ölfluss im gesamten Ölsammelvolumen der Ölwanne zu beruhigen, kann vorgesehen sein, dass in mindestens einer Durchtrittsöffnung eine Versteifungswand mit mindestens einer Öl-Durchlassöffnung angeordnet ist. Diese Versteifungswand kann auch als Schwallwand zur Beruhigung der Bewegung des Öls in der Ölwanne dienen.

Insbesondere kann vorgesehen sein, dass die Versteifungswand mindestens zwei Öl-Durchlassöffnungen aufweist.

Um die gesamte Bauhöhe der Ölwanne möglichst niedrig zu halten, ist mindestens eine Zusatzölkammer seitlich neben der Hauptölkammer angeordnet.

Insbesondere kann dabei vorgesehen sein, dass die Zusatzölkammer weder nach unten noch nach oben über die Hauptölkammer der Ölwanne übersteht. Mindestens ein Teil einer Wandung mindestens einer Zusatzölkammer ist einstückig mit dem Grundkörper ausgebildet.

Dabei umfasst der einstückig mit dem Grundkörper ausgebildete Teil der Wandung der Zusatzölkammer eine Bodenwand der Zusatzölkammer und kann zumindest einen Teil einer vorderen Stirnwand der Zusatzölkammer und/oder zumindest einen Teil einer hinteren Stirnwand der Zusatzölkammer und/oder eine der Durchtrittsöffnung gegenüberliegende Seitenwand der Zusatzölkammer umfassen.

Bei der erfindungsgemäßen Ölwanne ist vorgesehen, dass zumindest ein Teil einer Wandung mindestens einer Zusatzölkammer separat von dem Grundkörper hergestellt und anschließend mit dem Grundkörper verbunden worden ist, wobei mindestens ein anderer Teil der Wandung dieser Zusatzölkammer einstückig mit dem Grundkörper ausgebildet ist.

Dabei ist es besonders günstig, wenn der separat von dem Grundkörper hergestellte Teil der Wandung eine Deckenwand der Zusatzölkammer umfasst.

Vorzugsweise umfasst der separat von dem Grundkörper hergestellte Teil der Wandung nur eine Deckenwand der Zusatzölkammer, da in diesem Fall die Verbindungslinie zwischen dem separat von dem Grundkörper hergestellten Teil der Wandung und dem einstückig mit dem Grundkörper ausgebildeten Teil der Wandung im Wesentlichen vollständig nahe des oberen Endes der Zusatzölkammer verläuft, so dass das in der Zusatzölkammer enthaltene Öl nur selten oder gar nicht diese Verbindungslinie erreicht. Hierdurch wird der Vorteil erzielt, dass die Verbindungslinie zwischen dem separat von dem Grundkörper hergestellten Teil der Wandung und dem einstückig mit dem Grundkörper hergestellten Teil der Wandung nicht oder zumindest nur selten mit dem in der Ölwanne enthaltenen Öl beaufschlagt wird, was sich günstig auf die Langlebigkeit und Zuverlässigkeit der Abdichtung längs der Verbindungslinie auswirkt. Ferner ist es günstig, wenn mindestens ein Anschluss der Ölwanne, dessen Vorhandensein und/oder dessen Position an der Ölwanne in Abhängigkeit von dem Fahrzeugtyp, für welchen die Ölwanne verwendet werden soll, variieren, an einem separat von dem Grundkörper hergestellten Teil der Wandung mindestens einer Zusatzölkammer vorgesehen ist.

Hierdurch ist es möglich, für verschiedene Fahrzeugtypen ein und denselben Grundkörper der Ölwanne zu verwenden und, in Abhängigkeit vom jeweiligen Fahrzeugtyp, diesen Grundkörper um einen fahrzeugtypabhängigen, separat von dem Grundkörper hergestellten Teil der Wandung mit dem betreffenden Anschluss zu ergänzen.

So kann beispielsweise vorgesehen sein, dass an dem separat von dem Grundkörper hergestellten Teil der Wandung ein Anschluss für eine Öleinfüllleitung vorgesehen ist.

Alternativ oder ergänzend hierzu kann vorgesehen sein, dass an dem separat von dem Grundkörper hergestellten Teil der Wandung ein Anschluss für einen Ölfüllstandssensor angeordnet ist.

Alternativ oder ergänzend hierzu kann ferner vorgesehen sein, dass an dem separat von dem Grundkörper hergestellten Teil der Wandung ein Anschluss für eine Ölpeilstabführung und/oder für eine Ölabsaugleitung angeordnet ist.

Hierbei kann insbesondere vorgesehen sein, dass der Anschluss für eine Ölpeilstabführung und/oder für eine Ölabsaugleitung einen einstückig mit der Wandung ausgebildeten Anschlussstutzen für die Montage eines zumindest teilweise im Innenraum der Zusatzölkammer angeordneten Rohres aufweist.

Dabei kann der Anschlussstutzen mit einer, beispielsweise im Längsschnitt sägezahnförmigen, Profilierung versehen sein, welche sich bei der Montage des Rohres in das an dem Anschlussstutzen zu montierende Rohr eingräbt, so dass nach dem Aufschieben des Rohres auf den Anschlussstutzen (oder nach dem Einschieben des Rohres in den Anschlussstutzen, wenn die Profilierung an einer Innenseite des Anschlussstutzens vorgesehen ist) das Rohr durch Formschluss unverlierbar an dem Anschluss für die Ölpeilstabführung und/oder für die Ölabsaugleitung gehalten ist.

Weitere Merkmale und Vorteile der Erfindung sind Gegenstand der nachfolgenden Beschreibung und der zeichnerischen Darstellung eines Ausführungsbeispiels.

In den Zeichnungen zeigen:
- Fig. 1: eine schematische perspektivische Darstellung nicht Teil der Erfindung eines Grundkör- pers einer Ölwanne, dessen Wandung zwei einander gegenüber- liegende Durchtrittsöffnungen aufweist, und zweier separat von dem Grundkörper hergestellter Zusatzölkammern, bevor die Zu- satzölkammern an dem Grundkörper festgelegt werden;
- Fig. 2: eine schematische perspektivische Darstellung nicht Teil der Erfindung des Grundkörpers mit den daran festgelegten Zusatzölkammern;
- Fig. 3: eine schematische perspektivische Darstellung nicht Teil der Erfindung eines Grundkör- pers einer zweiten Ausführungsform einer Ölwanne, dessen Wan- dung zwei einander gegenüberliegende Durchtrittsöffnungen auf- weist, in denen jeweils eine Versteifungswand mit zwei Öl-Durch- lassöffnungen angeordnet ist, und zweier separat von dem Grundkörper hergestellter Zusatzölkammern, bevor die Zusatz- ölkammern an dem Grundkörper festgelegt werden;
- Fig. 4: eine schematische perspektivische Darstellung eines Grundkör- pers einer dritten Ausführungsform einer Ölwanne, der einstückig mit den Bodenwänden und mit Teilen von vorderen und hinteren Stirnwänden zweier Zusatzölkammern ausgebildet ist, und zweier separat von dem Grundkörper hergestellter Zusatzölkammer- Wandungsteile, welche jeweils eine Deckenwand, eine Seiten- wand und Teile einer vorderen Stirnwand und einer hinteren Stirnwand der jeweiligen Zusatzölkammer umfassen, bevor die Zusatzölkammer-Wandungsteile an dem Grundkörper festgelegt werden;
- Fig. 5: eine schematische perspektivische Darstellung des Grundkörpers der dritten Ausführungsform einer Ölwanne mit den daran fest- gelegten Zusatzölkammer-Wandungsteilen;
- Fig. 6: eine schematische perspektivische Darstellung eines Grundkör- pers einer vierten Ausführungsform einer Ölwanne, der einstückig mit Bodenwänden, vorderen Stirnwänden, hinteren Stirnwänden und Seitenwänden zweier Zusatzölkammern ausgebildet ist, und an dem Grundkörper festgelegter Zusatzölkammer-Wandungs- teile, welche jeweils eine Deckenwand der jeweiligen Zusatzöl- kammer umfassen;
- Fig. 7: eine schematische perspektivische Darstellung eines Grundkör- pers einer fünften Ausführungsform einer Ölwanne, der einstückig mit Bodenwänden, vorderen Stirnwänden, hinteren Stirnwänden und Seitenwänden zweier Zusatzölkammern ausgebildet ist, und an dem Grundkörper festgelegter Zusatzölkammer-Wandungs- teile, welche jeweils eine Deckenwand der jeweiligen Zusatzöl- kammer umfassen, wobei eine Deckenwand einer Zusatzölkam- mer mit einem Anschluss für eine Öleinfüllleitung, mit einem An- schluss für eine Ölpeilstabführung und mit einem Anschluss für einen Füllstandssensor versehen ist;
- Fig. 8: eine schematische perspektivische Darstellung des Zusatzöl- kammer-Wandungsteils aus Fig. 7, das mit einem Anschluss für eine Öleinfüllleitung, mit einem Anschluss für eine Ölpeilstabfüh- rung und mit einem Anschluss für einen Füllstandssensor ver- sehen ist; und
- Fig. 9: einen schematischen vertikalen Schnitt durch den Anschluss für eine Ölpeilstabführung des Zusatzölkammer-Wandungsteils aus Fig. 8.

Gleiche oder funktional äquivalente Elemente sind in allen Figuren mit denselben Bezugszeichen bezeichnet.

Eine in den Fig. 1 und 2 dargestellte, als Ganzes mit 100 bezeichnete Ölwanne umfasst einen wannenförmigen Grundkörper 102, welcher seinerseits zwei einander gegenüberliegende, im Wesentlichen parallel zueinander verlaufende Längsseitenwände 104a, 104b, zwei die Längsseitenwände miteinander verbindende Querseitenwände 106a, 106b, einen von den Längsseitenwände 104a, 104b und den Querseitenwänden 106a, 106b getragenen Montageflansch 108, welcher am oberen Rand der Seitenwände 104a, 104b, 106a und 106b ringförmig umlaufend ausgebildet ist, eine von dem Montageflansch 108 umschlossene Zugangsöffnung 110, einen näher an der Zugangsöffnung 110 angeordneten oberen Bodenabschnitt 112, einen weiter entfernt von der Zugangsöffnung 110 angeordneten unteren Bodenabschnitt 114 und einen den oberen Bodenabschnitt 112 mit dem unteren Bodenabschnitt 114 verbindenden schrägen mittleren Bodenabschnitt 116 umfasst.

Die Seitenwände 104a, 104b, 106a und 106b sowie die Bodenabschnitte 112, 114 und 116 umschließen einen Innenraum 117 des Grundkörpers 102, welcher eine Hauptölsammelkammer 119 bildet.

In den einander gegenüberliegenden Längsseitenwänden 104a, 104b sind zwei im Wesentlichen kongruente, miteinander fluchtende Durchtrittsöffnungen 118 ausgebildet.

Der Grundkörper 102 ist aus einem geeigneten thermoplastisch verarbeitbaren Material, beispielsweise aus Polyamid, durch ein Spritzgießverfahren hergestellt.

Dabei werden die Durchtrittsöffnungen 118 durch entsprechende Gestaltung der Spritzgießform bereits bei der Herstellung des Grundkörpers 102 im Spritzgießverfahren in die Wandung des Grundkörpers 102 eingeformt.

Alternativ hierzu kann auch vorgesehen sein, dass der Grundkörper 102 zunächst in einem Spritzgießverfahren ohne die Durchtrittsöffnungen 118 in seiner Wandung hergestellt wird und die Durchtrittsöffnungen 118 anschließend aus den Längsseitenwänden 104a, 104b herausgetrennt, insbesondere herausgeschnitten oder herausgestanzt, werden.

Ferner umfasst die Ölwanne 100 zwei im Wesentlichen quaderförmige Zusatzölkammern 120, welche auf ihren dem Grundkörper 102 der Ölwanne 100 zugewandten Seiten jeweils offen sind.

Die Zusatzölkammern 120 werden aus einem thermoplastisch verarbeitbaren Kunststoffmaterial, beispielsweise aus Polyamid, in einem Spritzgießverfahren hergestellt.

Insbesondere können die Zusatzölkammern 120 aus demselben thermoplastisch verformbaren Kunststoffmaterial hergestellt sein wie der Grundkörper 102.

Die Zusatzölkammern 120 werden jeweils so auf die Außenseite der jeweils zugeordneten Längsseitenwand 104a bzw. 104b aufgesetzt, dass sie die in der jeweiligen Längsseitenwand 104a, 104b angeordnete Durchtrittsöffnung 118 umschließen und seitliche Backen an der Wandung des Grundkörpers 102 bilden.

Anschließend werden die Zusatzölkammern 120 stoffschlüssig mit dem Grundkörper 102 verbunden, beispielsweise durch Reibschweißen längs eines umlaufenden Reibschweißrandes 123.

Die auf diese Weise aus dem Grundkörper 102 und den beiden Zusatzölkammern 120 zusammengesetzte Ölwanne 100 weist aufgrund der Zusatzölkammern 120 ein größeres Ölsammelvolumen auf als eine Ölwanne, welche lediglich aus dem Grundkörper 102 (ohne die Durchtrittsöffnungen 118) gebildet wäre.

Durch geeignete Wahl der Größe der Zusatzölkammern 120 kann das Gesamt-Ölsammelvolumen der Ölwanne 100 an jeden beliebigen Anwendungsfall angepasst werden, ohne dass hierzu der Grundkörper 102 und insbesondere der Montageflansch 108, über welchen die Ölwanne 100 mit einem Verbrennungsmotor verbunden wird, modifiziert werden muss.

Vorzugsweise sind die Zusatzölkammern 120 spiegelsymmetrisch zueinander ausgebildet, so dass die gesamte Ölwanne 100 im Wesentlichen spiegelsymmetrisch zu ihrer in der Längsrichtung 122 des Grundkörpers 102 verlaufenden vertikalen Längsmittelebene ausgebildet ist.

Die Wandung 124 jeder Zusatzölkammer 120 umfasst eine Deckenwand 126, eine vordere Stirnwand 128, eine der vorderen Stirnwand 128 gegenüberliegende hintere Stirnwand 130, eine die beiden Stirnwände 128 und 130 miteinander verbindende, der Durchtrittsöffnung 118 gegenüberliegende Seitenwand 132 und eine Bodenwand 133.

Bei der in den Fig. 1 und 2 dargestellten ersten Ausführungsform einer Ölwanne 100 ist die Wandung 124 jeder Zusatzölkammer 120 einstückig ausgebildet, separat von dem Grundkörper 102 hergestellt und anschließend mit dem Grundkörper 102 verbunden.

Eine in Fig. 3 dargestellte zweite Ausführungsform einer Ölwanne 100 unterscheidet sich von der in den Fig. 1 und 2 dargestellten ersten Ausführungsform dadurch, dass die Durchtrittsöffnungen 118 in den Längs-Seitenwänden 104a, 104b des Grundkörpers 102 jeweils durch eine Versteifungswand 134 verschlossen sind, wobei in jeder Versteifungswand 134 mindestens eine Öl-Durchlassöffnung 136, vorzugsweise mehrere solcher Öl-Durchlassöffnungen 136, insbesondere zwei solcher Öl-Durchlassöffnungen 136, vorgesehen sind, um das Ölsammelvolumen in der jeweils zugeordneten Zusatzölkammer 120 mit dem Ölsammelvolumen der Hauptölsammelkammer 119 im Innenraum 117 des Grundkörpers 102 zu verbinden.

Die Versteifungswände 134 dienen zur Versteifung der jeweiligen Längs-Seitenwand 104a bzw. 104b des Grundkörpers 102 und zur Beruhigung des Ölflusses im gesamten Ölsammelvolumen der Ölwanne 100.

Im Übrigen stimmt die in Fig. 3 dargestellte zweite Ausführungsform einer Ölwanne 100 hinsichtlich Aufbau, Funktion und Herstellungsweise mit der in den Fig. 1 und 2 dargestellten ersten Ausführungsform überein, auf deren vorstehende Beschreibung insoweit Bezug genommen wird.

Eine in den Fig. 4 und 5 dargestellte dritte Ausführungsform einer Ölwanne 100 unterscheidet sich von der in Fig. 3 dargestellten zweiten Ausführungsform dadurch, dass die Wandung 124 jeder Zusatzölkammer 120 nicht einstückig ausgebildet ist, sondern die Wandung 124 jeweils aus einem einstückig mit dem Grundkörper 102 ausgebildeten ersten Wandungsteil 138 und einem hierzu komplementären, separat von dem Grundkörper 102 hergestellten und anschließend mit dem ersten Wandungsteil 138 verbundenen zweiten Wandungsteil 140 zusammengesetzt ist.

Dabei umfasst das einstückig mit dem Grundkörper 102 ausgebildete erste Wandungsteil 138 die Bodenwand 133 sowie die an die Bodenwand 133 und an die Längs-Seitenwand 104a bzw. 104b des Grundkörpers 102 angrenzende Hälfte 142 der vorderen Stirnwand 128 sowie die entsprechende Hälfte 144 der hinteren Stirnwand 144 der Wandung 124 der jeweiligen Zusatzölkammer 120, während das separat vom Grundkörper 102 hergestellte zweite Wandungsteil 140 die Deckenwand 126, die Seitenwand 132, die an die Deckenwand 126 und die Seitenwand 132 angrenzende Hälfte 146 der vorderen Stirnwand 128 und die entsprechende Hälfte 148 der hinteren Stirnwand 130 umfasst.

Der Grundkörper 102 ist zusammen mit den ersten Wandungsteilen 138 aus einem geeigneten thermoplastisch verarbeitbaren Material, beispielsweise aus Polyamid, durch ein Spritzgießverfahren hergestellt.

Die zweiten Wandungsteile 140 werden aus einem thermoplastisch verarbeitbaren Kunststoffmaterial, beispielsweise aus Polyamid, in einem Spritzgießverfahren hergestellt.

Insbesondere können die zweiten Wandungsteil 140 aus demselben thermoplastisch verformbaren Kunststoffmaterial hergestellt sein wie der Grundkörper 102 mit den ersten Wandungsteilen 138.

Die zweiten Wandungsteile 140 werden jeweils so auf die Außenseite der jeweils zugeordneten Längsseitenwand 104a bzw. 104b und auf den Rand des jeweils zugeordneten ersten Wandungsteils 138 aufgesetzt, dass sie das jeweilige erste Wandungsteil 138 zu einer vollständigen Zusatzölkammer 120 ergänzen und gemeinsam mit dem jeweiligen ersten Wandungsteil 138 seitliche Backen an der Wandung des Grundkörpers 102 bilden.

Anschließend werden die zweiten Wandungsteile 140 der Zusatzölkammern 120 stoffschlüssig mit dem Grundkörper 102 und mit den ersten Wandungsteilen 138 verbunden, beispielsweise durch Reibschweißen.

Im Übrigen stimmt die in den Fig. 4 und 5 dargestellte dritte Ausführungsform einer Ölwanne 100 hinsichtlich Aufbau, Funktion und Herstellungsweise mit der in Fig. 3 dargestellten zweiten Ausführungsform überein, auf deren vorstehende Beschreibung insoweit Bezug genommen wird.

Eine in Fig. 6 dargestellte vierte Ausführungsform einer Ölwanne 100 unterscheidet sich von der in den Fig. 4 und 5 dargestellten dritten Ausführungsform dadurch, dass die separat vom Grundkörper 102 hergestellten und anschließend mit dem Grundkörper 102 verbundenen zweiten Wandungsteile 140 der Zusatzölkammern 120 im Wesentlichen nur noch die Deckenwand 126 der Wandung 124 der jeweiligen Zusatzölkammer 120 umfassen.

Die einstückig mit dem Grundkörper 102 ausgebildeten ersten Wandungsteile 138 umfassen bei dieser Ausführungsform jeweils die Bodenwand 133, die vordere Stirnwand 128, die hintere Stirnwand 130 und die der jeweiligen Durchtrittsöffnung 118 gegenüberliegende Seitenwand 132 der Wandung 124 der jeweiligen Zusatzölkammer 120.

Im Übrigen stimmt die in Fig. 6 dargestellte vierte Ausführungsform einer Ölwanne 100 hinsichtlich Aufbau, Funktion und Herstellungsweise mit der in den Fig. 4 und 5 dargestellten dritten Ausführungsform überein, auf deren vorstehende Beschreibung insoweit Bezug genommen wird.

Eine in den Fig. 7 bis 9 dargestellte fünfte Ausführungsform einer Ölwanne 100 unterscheidet sich von der in Fig. 6 dargestellten vierten Ausführungsform dadurch, dass eines der separat vom Grundkörper 102 hergestellten und anschließend mit dem Grundkörper 102 verbundenen zweiten Wandungsteile 140 der Zusatzölkammern 120 mit einem Anschluss 150 für eine (nicht dargestellte) Öleinfüllleitung, mit einem Anschluss 152 für eine Ölpeilstabführung 153 und mit einem Anschluss 154 für einen Füllstandssensor 156 versehen ist.

Der Anschluss 150 für die Öleinfüllleitung ist als ein die Deckenwand 126 dieses zweiten Wandungsteils 140a durchsetzendes Durchgangsloch mit einem Innengewinde ausgebildet, in welches ein hierzu komplementäres Außengewinde der Öleinfüllleitung eingeschraubt werden kann.

Der Anschluss 154 für den Ölfüllstandssensor 156 ist ebenfalls als ein die Deckenwand 126 des zweiten Wandungsteils 140a durchsetzende Durchtrittsöffnung mit einem Innengewinde ausgebildet, in welches ein hierzu komplementäres Außengewinde des im Wesentlichen stabförmigen Ölfüllstandssensors 156 eingedreht ist. Dabei erstreckt sich ein unterer Abschnitt 158 des Ölfüllstandssensors 156 in den mit Öl befüllten Innenraum 162 der Zusatzölkammer 120 hinein, während sich ein oberer Abschnitt 160 des Ölfüllstandssensors 156 von dem Anschluss 154 aus in den Außenraum 168 der Zusatzölkammer 120 und der Ölwanne 100 erstreckt.

Der Anschluss 152 für die Ölpeilstabführung 153 ist in Fig. 9 in einem vertikalen Längsschnitt detailliert dargestellt und umfasst einen sich in den Innenraum 162 der Zusatzölkammer 120 hinein erstreckenden, im Wesentlichen hohlzylindrischen Anschlussstutzen 164 für die Montage eines im Innenraum 162 der Zusatzölkammer 120 angeordneten Innenrohres 166 der Ölpeilstabführung 153 und einen sich in den Außenraum 168 der Zusatzölkammer 120 erstreckenden, ebenfalls im Wesentlichen hohlzylindrischen Anschlussstutzen 170 für die Montage eines im Außenraum 168 angeordneten Außenrohrs 172 der Ölpeilstabführung 153.

Die Umfangswand des Anschlussstutzens 170 für das Außenrohr 172 ist am freien Ende des Anschlussstutzens 170 an ihrer Innenseite angeschrägt, so dass sich der Innenraum des Anschlussstutzens 170 zu dem freien Ende 174 des Anschlussstutzen 170 hin erweitert.

An seiner Außenseite ist der Anschlussstutzen 170 mit einem umlaufenden Ringvorsprung 176 versehen, welcher das auf den Anschlussstutzen 170 aufgeschobene untere Ende des Außenrohrs 172 durch Kraftschluss und/oder durch Formschluss festhält.

Der Anschlussstutzen 164 für das Innenrohr 166 ist an seiner Außenseite mit einem Sägezahnprofil oder einem Tannenbaumprofil versehen, welches sich in die Innenseite der Umfangswand des Innenrohrs 166 eingräbt, wenn das Innenrohr 166 bei der Montage des Innenrohrs 166 an dem zweiten Wandungsteil 140a auf den Anschlussstutzen 164 aufgeschoben wird.

Nach dem Eingraben der im Längsschnitt sägezahnförmigen Vorsprünge 178 dieses Sägezahnprofils oder Tannenbaumprofils in die Umfangswand des Innenrohrs 166 ist das Innenrohr 166 durch Formschluss unverlierbar an der Deckenwand 126 des zweiten Wandungsteils 140a gehalten.

Die Innenräume des Anschlussstutzens 164 für das Innenrohr 166 und des Anschlussstutzens 170 für das Außenrohr 172 sind miteinander verbunden, so dass ein (nicht dargestellter) Ölpeilstab aus dem Außenraum 168 der Zusatzölkammer 120 durch das Außenrohr 172 und den Anschluss 152 für die Ölpeilstabführung 153 in das Innenrohr 166 eingeführt werden kann, welches im Betrieb der Ölwanne 100 zumindest teilweise mit Öl befüllt ist.

Nach Entnahme des Ölpeilstabs aus der Ölpeilstabführung 153 kann die Ölpeilstabführung 153 auch zum Absaugen von Öl aus dem Innenraum 162 der Zusatzölkammer 120 und aus dem damit verbundenen Innenraum 117 des Grundkörpers 102 der Ölwanne 100 benutzt werden.

Der Anschlussstutzen 164 und der Anschlussstutzen 170 des Anschlusses 152 für die Ölpeilstabführung 153 sind einstückig mit der Deckenwand 126 des zweiten Wandungsteils 140a ausgebildet.

Insbesondere kann vorgesehen sein, dass der Anschluss 152 für die Ölpeilstabführung 153 an die Deckenwand 126 des zweiten Wandungsteils 140a angespritzt ist.

Im Übrigen stimmt die in den Fig. 7 bis 9 dargestellte fünfte Ausführungsform einer Ölwanne 100 hinsichtlich Aufbau, Funktion und Herstellungsweise mit der in Fig. 6 dargestellten vierten Ausführungsform überein, auf deren vorstehende Beschreibung insoweit Bezug genommen wird.

## Patentansprüche

1. Ölwanne, umfassend einen Grundkörper (102) mit einer Hauptölkammer (119) und einer Wandung,
wobei die Ölwanne mindestens eine Zusatzölkammer (120) umfasst, wobei die Wandung mindestens eine Durchtrittsöffnung (118) aufweist, durch welche die Zusatzölkammer (120) mit der Hauptölkammer (119) des Grundkörpers (102) verbunden ist,
wobei zumindest ein Teil einer Wandung (124) mindestens einer Zusatzölkammer (120) separat von dem Grundkörper (102) hergestellt und anschließend mit dem Grundkörper (102) verbunden worden ist und
wobei mindestens eine Zusatzölkammer (120) seitlich neben der Hauptölkammer (119) angeordnet ist und mindestens eine Durchtrittsöffnung (118) in einer Längs-Seitenwand (104a, 104b) der Hauptölkammer (119) ausgebildet ist,
**dadurch gekennzeichnet,**
**dass** mindestens ein Teil einer Wandung (124) mindestens einer Zusatzölkammer (120) einstückig mit dem Grundkörper (102) ausgebildet ist und dass der einstückig mit dem Grundkörper (102) ausgebildete Teil der Wandung (124) eine Bodenwand (133) der Zusatzölkammer (120) umfasst.

2. Ölwanne nach Anspruch 1, **dadurch gekennzeichnet, dass** der separat von dem Grundkörper (102) hergestellte Teil der Wandung (124) eine Deckenwand (126) der Zusatzölkammer (120) umfasst.

3. Ölwanne nach einem der Ansprüche 1 oder 2, **dadurch gekennzeichnet, dass** der separat von dem Grundkörper (102) hergestellte Teil der Wandung (124) zumindest einen Teil einer vorderen Stirnwand (128) und/oder zumindest einen Teil einer hinteren Stirnwand (130) der Zusatzölkammer (120) umfasst.

4. Ölwanne nach einem der Ansprüche 1 bis 3, **dadurch gekennzeichnet, dass** der separat von dem Grundkörper (102) hergestellte Teil der Wandung (124) eine der Durchtrittsöffnung (118) gegenüberliegende Seitenwand (132) der Zusatzölkammer (120) umfasst.

5. Ölwanne nach einem der Ansprüche 1 bis 4, **dadurch gekennzeichnet, dass** zumindest ein Teil einer Wandung (124) mindestens einer Zusatzölkammer (120) stoffschlüssig mit dem Grundkörper (102) verbunden ist.

6. Ölwanne nach einem der Ansprüche 1 bis 5, **dadurch gekennzeichnet, dass** zumindest ein Teil einer Wandung (124) mindestens einer Zusatzölkammer (120) durch Schweißung, vorzugsweise durch Reibschweißung, mit dem Grundkörper (102) verbunden ist.

7. Ölwanne nach einem der Ansprüche 1 bis 6, **dadurch gekennzeichnet, dass** die Wandung des Grundkörpers (102) mindestens zwei Durchtrittsöffnungen (118) aufweist, durch welche jeweils eine Zusatzölkammer (120) mit der Hauptölkammer (119) des Grundkörpers (102) verbunden ist.

8. Ölwanne nach Anspruch 7, **dadurch gekennzeichnet, dass** die Durchtrittsöffnungen (118) an einander gegenüberliegenden Wandabschnitten der Wandung des Grundkörpers (102) ausgebildet sind.

9. Ölwanne nach einem der Ansprüche 7 oder 8, **dadurch gekennzeichnet, dass** die mindestens zwei Zusatzölkammern (120) bezüglich einer Längsmittelebene der Ölwanne (100) im Wesentlichen symmetrisch zueinander ausgebildet sind.

10. Ölwanne nach einem der Ansprüche 1 bis 9, **dadurch gekennzeichnet, dass** der Grundkörper (102) der Ölwanne (100) aus einem thermoplastisch verarbeitbaren Kunststoffmaterial gebildet ist.

11. Ölwanne nach einem der Ansprüche 1 bis 10, **dadurch gekennzeichnet, dass** zumindest ein Teil einer Wandung mindestens einer Zusatzölkammer (120) aus einem thermoplastisch verarbeitbaren Kunststoffmaterial gebildet ist.

12. Ölwanne nach einem der Ansprüche 1 bis 11, **dadurch gekennzeichnet, dass** eine Wandung mindestens einer Zusatzölkammer (120) aus demselben Material gebildet ist wie der Grundkörper (102) der Ölwanne (100).

13. Ölwanne nach einem der Ansprüche 1 bis 12, **dadurch gekennzeichnet, dass** mindestens eine Durchtrittsöffnung (118) in die Wandung des Grundkörpers (102) eingeformt ist.

14. Ölwanne nach einem der Ansprüche 1 bis 13, **dadurch gekennzeichnet, dass** mindestens eine Durchtrittsöffnung (118) aus der Wandung des Grundkörpers (102) herausgetrennt ist.

15. Ölwanne nach einem der Ansprüche 1 bis 14, **dadurch gekennzeichnet, dass** in mindestens einer Durchtrittsöffnung (118) eine Versteifungswand (134) mit mindestens einer Öl-Durchlassöffnung (136) angeordnet ist.

16. Ölwanne nach Anspruch 15, **dadurch gekennzeichnet, dass** die Versteifungswand (134) mindestens zwei Öl-Durchlassöffnungen (136) aufweist.

17. Ölwanne nach einem der Ansprüche 1 bis 16, **dadurch gekennzeichnet, dass** der einstückig mit dem Grundkörper (102) ausgebildete Teil der Wandung (124) zumindest einen Teil einer vorderen Stirnwand (128) und/oder zumindest einen Teil einer hinteren Stirnwand (130) der Zusatzölkammer (120) umfasst.

18. Ölwanne nach einem der Ansprüche 1 bis 17, **dadurch gekennzeichnet, dass** der einstückig mit dem Grundkörper (102) ausgebildete Teil der Wandung eine der Durchtrittsöffnung (118) gegenüberliegende Seitenwand (132) der Zusatzölkammer (120) umfasst.

19. Ölwanne nach einem der Ansprüche 1 bis 18, **dadurch gekennzeichnet, dass** an dem separat von dem Grundkörper (102) hergestellten Teil der Wandung (124) ein Anschluss (150) für eine Öleinfüllleitung vorgesehen ist.

20. Ölwanne nach einem der Ansprüche 1 bis 19, **dadurch gekennzeichnet, dass** an dem separat von dem Grundkörper (102) hergestellten Teil der Wandung (124) ein Anschluss (154) für einen Ölfüllstandssensor (156) angeordnet ist.

21. Ölwanne nach einem der Ansprüche 1 bis 20, **dadurch gekennzeichnet, dass** an dem separat von dem Grundkörper (102) hergestellten Teil der Wandung (124) ein Anschluss für eine Ölpeilstabführung (153) und/oder für eine Ölabsaugleitung angeordnet ist.

22. Ölwanne nach Anspruch 21, **dadurch gekennzeichnet, dass** der Anschluss (152) für eine Ölpeilstabführung (153) und/oder für eine Ölabsaugleitung einen einstückig mit der Wandung (124) ausgebildeten Anschlussstutzen (164) für die Montage eines zumindest teilweise im Innenraum (162) der Zusatzölkammer (120) angeordneten Rohres (166) aufweist.

## Claims

1. An oil sump comprising a base body (102) with a main oil chamber (119) and a wall,
wherein the oil sump comprises at least one auxiliary oil chamber (120), wherein the wall has at least one through opening (118) by means of which the auxiliary oil chamber (120) is connected to the main oil chamber (119) of the base body (102),
wherein at least a part of a wall (124) of at least one auxiliary oil chamber (120) has been manufactured separately from the base body (102) and subsequently connected to the base body (102) and
wherein at least one auxiliary oil chamber (120) is arranged laterally beside the main oil chamber (119) and at least one through opening (118) is formed in a longitudinal side wall (104a, 104b) of the main oil chamber (119), **characterized in that**
at least a part of a wall (124) of at least one auxiliary oil chamber (120) is formed in one piece manner with the base body (102), and **in that** the part of the wall (124) that is formed in one piece manner with the base body (102) comprises a bottom wall (133) of the auxiliary oil chamber (120).

2. An oil sump in accordance with Claim 1, **characterized in that** the part of the wall (124) manufactured separately from the base body (102) comprises a cover wall (126) of the auxiliary oil chamber (120).

3. An oil sump in accordance with either of the Claims 1 or 2, **characterized in that** the part of the wall (124) manufactured separately from the base body (102) comprises at least a part of a front end face wall (128) and/or at least a part of a rear end face wall (130) of the auxiliary oil chamber (120).

4. An oil sump in accordance with any of the Claims 1 to 3, **characterized in that** the part of the wall (124) manufactured separately from the base body (102) comprises a side wall (132) of the auxiliary oil chamber (120) that is located opposite the through opening (118).

5. An oil sump in accordance with any of the Claims 1 to 4, **characterized in that** at least a part of a wall (124) of at least one auxiliary oil chamber (120) is connected to the base body (102) in cohesive manner.

6. An oil sump in accordance with any of the Claims 1 to 5, **characterized in that** at least a part of a wall (124) of at least one auxiliary oil chamber (120) is connected to the base body (102) by a welding process, preferably by means of a friction welding process.

7. An oil sump in accordance with any of the Claims 1 to 6, **characterized in that** the wall of the base body (102) has at least two through openings (118) by means of which an auxiliary oil chamber (120) is connected to the main oil chamber (119) of the base body (102) in each case.

8. An oil sump in accordance with Claim 7, **characterized in that** the through openings (118) are formed in mutually opposite wall sections of the wall of the base body (102).

9. An oil sump in accordance with either of the Claims 7 or 8, **characterized in that** the at least two auxiliary oil chambers (120) are substantially mutually symmetrical with respect to a longitudinal centre plane of the oil sump (100).

10. An oil sump in accordance with any of the Claims 1 to 9, **characterized in that** the base body (102) of the oil sump (100) is formed from a thermoplastically workable synthetic material.

11. An oil sump in accordance with any of the Claims 1 to 10, **characterized in that** at least a part of a wall of at least one auxiliary oil chamber (120) is formed from a thermoplastically workable synthetic material

12. An oil sump in accordance with any of the Claims 1 to 11, **characterized in that** a wall of at least one auxiliary oil chamber (120) is formed from the same material as the base body (102) of the oil sump (100).

13. An oil sump in accordance with any of the Claims 1 to 12, **characterized in that** at least one through opening (118) is formed into the wall of the base body (102).

14. An oil sump in accordance with any of the Claims 1 to 13, **characterized in that** at least one through opening (118) is separated out from the wall of the base body (102).

15. An oil sump in accordance with any of the Claims 1 to 14, **characterized in that** a reinforcement wall (134) incorporating at least one oil passage opening (136) is arranged in at least one through opening (118).

16. An oil sump in accordance with Claim 15, **characterized in that** the reinforcement wall (134) has at least two oil passage openings (136).

17. An oil sump in accordance with any of the Claims 1 to 16, **characterized in that** the part of the wall (124) that is formed in one piece manner with the base body (102) comprises at least a part of a front end face wall (128) and/or at least a part of a rear end face wall (130) of the auxiliary oil chamber (120).

18. An oil sump in accordance with any of the Claims 1 to 17, **characterized in that** the part of the wall that is formed in one piece manner with the base body (102) comprises a side wall (132) of the auxiliary oil chamber (120) which is located opposite the through opening (118).

19. An oil sump in accordance with any of the Claims 1 to 18, **characterized in that** a connector (150) for an oil filler line is provided on the part of the wall (124) that is manufactured separately from the base body (102).

20. An oil sump in accordance with any of the Claims 1 to 19, **characterized in that** a connector (154) for an oil level sensor (156) is arranged on the part of the wall (124) that is manufactured separately from the base body (102).

21. An oil sump in accordance with any of the Claims 1 to 20, **characterized in that** a connector for an oil dipstick guide means (153) and/or for an oil suction line is arranged on the part of the wall (124) that is manufactured separately from the base body (102).

22. An oil sump in accordance with Claim 21, **characterized in that** the connector (152) for an oil dipstick guide means (153) and/or for an oil suction line comprises an adaptor (164) that is formed in one piece manner with the wall (124) and is used for mounting a tube (166) that is at least partially disposed in the interior (162) of the auxiliary oil chamber (120).

## Revendications

1. Cuvette collectrice d'huile, comprenant un corps de base (102) doté d'une chambre d'huile principale (119) et d'une paroi,
la cuvette collectrice d'huile comprenant au moins une chambre d'huile supplémentaire (120), la paroi comprenant au moins une ouverture de passage (118) par laquelle la chambre d'huile supplémentaire (120) est reliée à la chambre d'huile principale (119) du corps de base (102),
au moins une partie d'une paroi (124) d'au moins une chambre d'huile supplémentaire (120) ayant été fabriquée séparément du corps de base (102) puis reliée au corps de base (102) et
au moins une chambre d'huile supplémentaire (120) étant disposée latéralement à côté de la chambre d'huile principale (119) et au moins une ouverture de passage (118) étant conçue dans une paroi latérale longitudinale (104a, 104b) de la chambre d'huile principale (119),
**caractérisée en ce que**
au moins une partie d'une paroi (124) d'au moins une chambre d'huile supplémentaire (120) est conçue d'une seule pièce avec le corps de base (102) et **en ce que** la partie de la paroi (124) conçue d'une seule pièce avec le corps de base (102) comprend une paroi inférieure (133) de la chambre d'huile supplémentaire (120).

2. Cuvette collectrice d'huile selon la revendication 1, **caractérisée en ce que** la partie de la paroi (124) fabriquée séparément du corps de base (102) comprend une paroi supérieure (126) de la chambre d'huile supplémentaire (120).

3. Cuvette collectrice d'huile selon l'une quelconque des revendications 1 ou 2, **caractérisée en ce que** la partie de la paroi (124) fabriquée séparément du corps de base (102) comprend au moins une partie d'une paroi frontale avant (128) et/ou au moins une partie d'une paroi frontale arrière (130) de la chambre d'huile supplémentaire (120).

4. Cuvette collectrice d'huile selon l'une quelconque des revendications 1 à 3, **caractérisée en ce que** la partie de la paroi (124) fabriquée séparément du corps de base (102) comprend une paroi latérale (132) de la chambre d'huile supplémentaire (120) opposée à l'ouverture de passage (118).

5. Cuvette collectrice d'huile selon l'une quelconque des revendications 1 à 4, **caractérisée en ce qu'**au moins une partie d'une paroi (124) d'au moins une chambre d'huile supplémentaire (120) est reliée par adhésion par matière au corps de base (102).

6. Cuvette collectrice d'huile selon l'une quelconque des revendications 1 à 5, **caractérisée en ce qu'**au moins une partie d'une paroi (124) d'au moins une chambre d'huile supplémentaire (120) est reliée par soudage, de préférence par soudage par friction, au corps de base (102).

7. Cuvette collectrice d'huile selon l'une quelconque des revendications 1 à 6, **caractérisée en ce que** la paroi du corps de base (102) comprend au moins deux ouvertures de passage (118) par lesquelles respectivement une chambre d'huile supplémentaire (120) est reliée à la chambre d'huile principale (119) du corps de base (102).

8. Cuvette collectrice d'huile selon la revendication 7, **caractérisée en ce que** les ouvertures de passage (118) sont conçues sur des parties de paroi opposées l'une à l'autre de la paroi du corps de base (102).

9. Cuvette collectrice d'huile selon l'une quelconque des revendications 7 ou 8, **caractérisée en ce que** les deux chambres d'huile supplémentaires (120) ou plus sont conçues de manière sensiblement symétrique l'une par rapport à l'autre par rapport à un axe longitudinal médian de la cuvette collectrice d'huile (100).

10. Cuvette collectrice d'huile selon l'une quelconque des revendications 1 à 9, **caractérisée en ce que** le corps de base (102) de la cuvette collectrice d'huile (100) est composé d'une matière plastique traitée de façon thermoplastique.

11. Cuvette collectrice d'huile selon l'une quelconque des revendications 1 à 10, **caractérisée en ce qu'**au moins une partie d'une paroi d'au moins une chambre d'huile supplémentaire (120) est composée d'une matière plastique traitée de façon thermoplastique.

12. Cuvette collectrice d'huile selon l'une quelconque des revendications 1 à 11, **caractérisée en ce qu'**une paroi est composée d'au moins une chambre d'huile supplémentaire (120) constituée du même matériau que le corps de base (102) de la cuvette collectrice d'huile (100).

13. Cuvette collectrice d'huile selon l'une quelconque des revendications 1 à 12, **caractérisée en ce qu'**au moins une ouverture de passage (118) est ménagée dans la paroi du corps de base (102).

14. Cuvette collectrice d'huile selon l'une quelconque des revendications 1 à 13, **caractérisée en ce qu'**au moins une ouverture de passage (118) est extraite de la paroi du corps de base (102).

15. Cuvette collectrice d'huile selon l'une quelconque des revendications 1 à 14, **caractérisée en ce qu'**une paroi de renforcement (134) comprenant au moins une ouverture de passage d'huile (136) est disposée dans au moins une ouverture de passage (118).

16. Cuvette collectrice d'huile selon la revendication 15, **caractérisée en ce que** la paroi de renforcement (134) comprend au moins deux ouvertures de passage d'huile (136).

17. Cuvette collectrice d'huile selon l'une quelconque des revendications 1 à 16, **caractérisée en ce que** la partie de la paroi (124) conçue en une seule pièce avec le corps de base (102) comprend au moins une partie d'une paroi frontale avant (128) et/ou au moins une partie d'une paroi frontale arrière (130) de la chambre d'huile supplémentaire (120).

18. Cuvette collectrice d'huile selon l'une quelconque des revendications 1 à 17, **caractérisée en ce que** la partie de la paroi conçue en une seule pièce avec le corps de base (102) comprend une paroi latérale (132) de la chambre d'huile supplémentaire (120) opposée à l'ouverture de passage (118).

19. Cuvette collectrice d'huile selon l'une quelconque des revendications 1 à 18, **caractérisée en ce qu'**un raccordement (150) pour une conduite de remplissage d'huile est disposé sur la partie de la paroi (124) fabriquée séparément du corps de base (102).

20. Cuvette collectrice d'huile selon l'une quelconque des revendications 1 à 19, **caractérisée en ce qu'**un raccordement (154) pour un capteur de niveau d'huile (156) est disposé sur la partie de la paroi (124) fabriquée séparément du corps de base (102).

21. Cuvette collectrice d'huile selon l'une quelconque des revendications 1 à 20, **caractérisée en ce qu'**un raccordement pour un guidage de jauge de niveau d'huile (153) et/ou pour une conduite d'aspiration d'huile est disposé sur la partie de la paroi (124) fabriquée séparément du corps de base (102).

22. Cuvette collectrice d'huile selon la revendication 21, **caractérisée en ce que** le raccordement (152) pour un guidage de jauge de niveau d'huile (153) et/ou pour une conduite d'aspiration d'huile comprend une tubulure de raccordement (164) conçue en une seule pièce avec la paroi (124) pour le montage d'un tube (166) disposé au moins en partie dans l'espace intérieur (162) de la chambre d'huile supplémentaire (120).
